# EUROPÄISCHE PATENTSCHRIFT

(11) **EP 0 814 993 B1**
(45) Veröffentlichungstag und Bekanntmachung des Hinweises auf die Patenterteilung: **03.05.2000**
(21) Anmeldenummer: 96905585.4
(22) Anmeldetag: 21.03.1996
(51) Int. Cl.: B61C 9/52, B61F 3/04, B61D 13/00

(54) **ELEKTROFAHRZEUG, INSBESONDERE ELEKTRISCH ANGETRIEBENES SCHIENENFAHRZEUG, ZUM BEISPIEL NIEDERFLURSTRASSENBAHN**
ELECTRIC VEHICLE, ESPECIALLY AN ELECTRICALLY POWERED RAIL VEHICLE, E.G. A LOW-PLATFORM TRAMCAR
VEHICULE ELECTRIQUE, NOTAMMENT VEHICULE SUR RAILS A ENTRAINEMENT ELECTRIQUE, PAR EXEMPLE TRAMWAY A PLATE-FORME BASSE

(30) Priorität: 23.03.1995 AT 51995
(43) Veröffentlichungstag der Anmeldung: 07.01.1998
(73) Patentinhaber: ELIN EBG Traction GmbH, 1141 Wien (AT)
(72) Erfinder: HAAS, Josef, A-1210 Wien (AT); PETZ, Michael, A-2102 Bisamberg (AT); PROKSCH, Franz, A-2361 Laxenburg (AT)
(74) Vertreter: Rieberer, Stefan, Dipl.-Ing.
(86) Internationale Anmeldenummer: AT9600055
(87) Internationale Veröffentlichungsnummer: WO9629224

(56) Entgegenhaltungen:
- EP-A- 0 052 244
- EP-A- 0 263 793
- EP-A- 0 364 847
- EP-A- 0 448 147
- US-A- 3 014 433

## Beschreibung

Die Erfindung betrifft ein elektrisch antreibbares Schienenfahrzeug, zum Beispiel Niederflurstraßenbahn, mit wenigstens einem vierrädigen, als Drehgestell ausgebildeten Rahmen, an dem Räder von einem Elektromotor über eine Antriebswelle, eine Kupplung und einem Getriebe antreibbar sind, wobei der Motor und die Antriebswelle in Fahrtrichtung und im Bereich zwischen zwei hintereinander angeordneten Rädern des Rahmens jedoch im Wesentlichen seitlich an der Außenseite desselben angeordnet sind.

Ein Elektrofahrzeug der oben zitierten Art ist aus der EP-A-0 364 847 bekannt. Bei diesem Elektrofahrzeug werden die Räder von Motoren über Antriebswellen angetrieben, wobei die Motoren mit den jeweiligen Antriebswellen in Fahrtrichtung und im Bereich zwischen zwei hintereinander liegenden Rädern des Drehgestells, jedoch im Wesentlichen seitlich desselben angeordnet sind. Dieses bekannte Elektrofahrzeug weist für die parallelen Räder durchgehende Achsen auf, sodass eine höhenmäßige Bauweise für ein Niederflur-Schienenfahrzeug nicht möglich ist.

Für den Antrieb von Elektrofahrzeugen - in der Regel wenigstens ein, ein Drehmoment erzeugender Elektromotor, der direkt oder indirekt mit wenigstens einem Rad oder einer Drehachse verbunden ist - sind bisher verschiedene Anbringungsorte bekannt, die Vorteile, jedoch auch Nachteile mit sich bringen.

Die DE-A1-3144999 beschreibt beispielsweise einen solchen Antrieb für Schienenfahrzeuge: Ein an einem Drehgestell befestigter Elektromotor treibt über ein Getriebe eine durchgehende Querachse, an deren Enden je ein Rad befestigt ist. Demzufolge ist für zwei angetriebene Räder nur ein Motor nötig, der allerdings nachteiligerweise zwischen den Rädern unter dem Fahrzeugboden des Schienenfahrzeuges liegt. Sowohl die Querachse, als auch der Motor erfordern derart einen relativ hohen Mindestabstand des Fahrzeugbodens von den Schienen.

Im Zuge der Bestrebungen, den Fahrzeugboden tiefer zu legen, wurden demgegenüber Antriebe geschaffen, die jeweils nur einem einzelgelagerten Rad zugeordnet waren. Daraus ergab sich nachteiligerweise ein erhöhter Bedarf an Motoren und ein hoher Bedarf an elektronischen Steuerungen für dieselben, da deren Antriebsleistung aufeinander abgestimmt sein musste.

Aus der EP-A2-464929 ist ein Antrieb eines Schienenfahrzeuges ersichtlich, bei dem ein Einzelrad mittels einem Synchronmotor, welcher an der Aussenseite des Einzelrades angeordnet ist, angetrieben wird. Dieser Synchronmotor ist so ausgebildet, dass der Stator mit einer feststehenden Achse des Einzelrades starr verbunden ist, während der aussen liegende Rotor mit dem Einzelrad mittels Schrauben verbunden und mit diesem auf der Achse drehbar gelagert ist. Eine Quer-Achse kann dadurch jedoch entfallen, so dass der Fahrzeugboden zwischen zwei Rädern bzw. zwischen den Schienen abgesenkt werden kann. Ein Antrieb von gleichzeitig zwei Rädern durch einen einzigen Motor ist dabei nachteiligerweise nicht möglich. Um genügend Traktion zu bekommen, muss derart für jedes anzutreibende Rad ein eigener Motor vorgesehen werden.

Die EP-A1-413337 und die EP-A1-463168 beschreiben vergleichbare Lösungen mit vergleichbaren Vor- und Nachteilen. Zu den erwähnten Nachteilen tritt hinzu, dass die verwendeten Motore zwar ein geringes Bauvolumen, dafür jedoch aber auch eine geringe Antriebsleistung mit sich bringen. Ebenso ist das Problem der Motorkühlung bei solchen bekannten Lösungen nicht optimal gelöst.

Demgegenüber verwendet eine unter dem Namen ULF von einem Konsortium unter Beteiligung der Anmelderin jüngst der Öffentlichkeit vorgestellte Niederflur-Strassenbahn einen elektrischen Antriebsmotor, dessen Antriebsachse etwa senkrecht zu den Schienen im Bereich des anzutreibenden Rades angeordnet ist, wobei sie über ein Getriebe mit dem jeweiligen Rad verbunden sind. Die Motorleistung kann dementsprechend gesteigert werden und die Kühlung- z.B. Wasserkühlung - wird erleichtert. Allerdings tritt bei diesem an sich guten Aufbau zu der bekannten Problematik des Einzelradantriebes ein Nachteil hinzu: Der senkrecht montierte Motor benötigt mit dem Getriebe entsprechenden Platz, der von der lichten Durchgangsweite des Fahrzeuginnenraumes weggenommen wird. Ausserdem lagert dieser Aufbau den Schwerpunkt relativ hoch.

Ein weiteres bekanntes Fahrzeug mit der Bezeichnung COBRA (Handelsmarke) ist bekannt, bei dem in Fahrtrichtung des Fahrzeuges erstreckte Motore vorgesehen sind, die über ein Getriebe beim Motor und je eine Kardanwellen je ein Getriebe, das mit je einem Rad starr gekoppelt ist, antreiben. Dieser an sich sehr aufwendige Aufbau ist hinsichtlich der Kardanantriebe wartungsintensiv und hinsichtlich der Getriebe aufwendig und breit, so dass auch bei diesem Aufbau keine optimal breite Innenraumdurchgangslichte ergibt. Außerdem kann bei diesem relativ sperrigen Aufbau kein Drehgestell mit vier Rädern eingesetzt werden, wodurch dessen Vorteile, wie Schlagreduktion auf den Fahrzeugaufbau bei unebenen Schienen o. dgl. nicht zum Wirken kommen.

Demgegenüber liegt der Erfindung die Aufgabe zugrunde, ein elektrisch betriebenes Fahrzeug mit hoher Antriebsleistung pro Motor zu schaffen, bei dem die lichte Durchgangsweite im Fahrzeuginneren durch die Motoren möglichst wenig beeinträchtigt ist, der Schwerpunkt entsprechend tief liegt und die bekannten Vorteile eines Drehgestells Anwendung finden sollen. In einem weiteren Erfindungsschritt soll durch die Erfindung ermöglicht werden, gleichzeitig zwei Räder pro Motor anzutreiben. Die erwähnten Nachteile sollen dabei weitestgehend vermieden werden.

Gelöst wird die Aufgabe durch die Anwendung der Merkmale des Anspruches 1, wobei die Räder, wie an sich bekannt, als Losräder aufgebaut bzw. montiert sind und über je eine elastische Kupplung mit dem zugeordneten Getriebe verbunden sind, welches über eine Verzahnungskupplung im Wesentlichen starr mit dem zugeordneten Motor verbunden ist.

Der Nachteil von Durchgangslichtenbeschränkungen im Innenraum des Fahrzeuges wird dadurch ebenso vermieden, wie die Höhersetzung des Fahrzeugschwerpunktes durch das vertikale Anordnen von antriebsstarken Motoren. Die geringste Behinderung der inneren Fahrzeuginnendurchgangslichte bei vorgegebener Spurweite ergibt sich daraus gegenüber herkömmlichen Systemen.

Der an sich bekannte Vorteil von Drehgestellen wird aber im Gegensatz zu herkömmlichen Lösungen beibehalten, wobei das Drehgestell vom Aufbau natürlich bevorzugt so gehalten ist, dass es im Bereich des Fahrzeugbodens tiefer gelegt ist, als beispielsweise im Bereich der Lager und der Räder.

Die Anwendung eines erfindungsgemäßen Einzelrad-Drehgestells bringt zusätzlich gegenüber der häufig praktizierten Portalrahmenausführung den Vorteil, dass die Räder eine gute Führung im Drehgestellrahmen haben und sich eine stabile Laufruhe ergibt. Die Geräuschentwicklung ist dabei ebenso wie der Radkranzverschleiß reduziert und die Kurvenlage verbessert, wobei bei Bedarf das Drehgestell gegenüber dem Fahrzeugaufbau auch in einer Ebene etwa senkrecht zur Fahrtrichtung ausgebildet sein kann.

Durch die Erfindung wird darüber hinaus wieder die Möglichkeit geschaffen, zwei Räder gleichzeitig von einem Motor antreiben zu lassen, ohne auf aufwendige Getriebe- oder Kardanlösungen zurückgreifen zu müssen, etwa wenn wenigstens zwei hintereinander liegende, antreibbare Räder gleichzeitig mit einer durchgehenden Motorwelle als Antriebswelle eines einzigen Motors über je ein Getriebe in Triebverbindung stehen. Im Gegensatz zu bekannten Antrieben, wo ein Motor ohne Differentialwirkung über eine Achse zwei, allerdings nebeneinander liegende Räder antrieb, bedeutet dies bei gleich guter Gesamttraktion gegenüber dem Gleiskörper eine wesentlich niedrigere Drehzahldifferenz bei Kurvenfahrten, zumal die Drehzahl zweier an einem Drehgestell hintereinander laufenden Räder in der Regel etwa gleich ist.

Ausserdem ist der Motor erfindungsgemäss nun an einem Ort, an dem er andere Einrichtungen, wie z.B. Türmechaniken etc. nicht stört. Trotzdem kann er optimal gekühlt (z.B. Wasserkühlung) werden, was seine Leistungsdichte erhöht.

Als Getriebe empfiehlt sich (je) ein Kegel(zahn)radgetriebe, wobei dieses wie erwähnt gegenüber dem (jeweiligen) Rad erfindungsgemäss elastisch angekuppelt ist. Diese Kupplung reduziert Motor- und Getriebebelastungen und erspart andererseits die Verwendung von kardanischen Verbindungen, für die auf einem Drehgestell infolge des relativ kurzen Radstandes kein Platz wäre. Die Laufruhe und Geräuschminimierung wird darüberhinaus weiter verbessert, wenn die Kupplung zwischen dem Getriebe und dem zugehörigen Rad schwingungsgedämpft ist, so dass ruckartige Drehmomente vom Motor oder vom Rad ruckreduziert und gedämpft übertragen werden, und/oder dass Massenschwingungen des Antriebsteiles (Motor und Getriebe) reduziert auf das Rad übertragen werden.

Im Rahmen der Erfindung liegen auch Varianten, bei denen das Getriebe mit einer Achse oder mit einem Achsstummel über die Kupplung treibend verbunden ist, sofern wenigstens ein Rad mit dieser Achse bzw. mit diesem Achsstummel starr verbunden ist.

Im Falle von zwei durch einen Motor angetriebenen Rädern mit je einem Getriebe sind diese untereinander über die als Antriebswelle ausgebildete Motorwelle drehstarr verbunden.

Gemäß einer erfindungsgemäss möglichen Weiterbildung der Erfindung sind zwei parallellaufende Räder des Drehgestells mittels einer - bevorzugt starren - Achse verbunden, die u.U. auch einen Teil des Drehgestellrahmens bilden kann. Um durch eine solche Achse nicht wieder an Fahrzeugfussbodenhöhe zuzunehmen, sind solche Achsen bevorzugt als nach unten gekröpfte Portalachsen ausgeführt. Im Rahmen der Erfindung liegen dabei auch Aufbauten mit einer Drehmomentübertragung über solche Achsen bzw. über in den Achsen liegenden Wellen zwischen zwei parallellaufenden Rädern.

Die bevorzugt elastische Anbringung des Motors am Drehgestell reduziert im Verband mit den elastischen Kupplungen zwischen Getriebe und Rad unerwünschte Krafteinwirkungen zwischen diesen Bauteilen.

Der erfindungsgemäße Aufbau erlaubt eine vorteilhafte Weiterbildung, nach der zwischen dem Motor und (einem) dem angetriebenen Rad wenigstens eine Bremseinrichtung angeordnet ist, die im Bremszustand unmittelbar oder mittelbar auf die Antriebswelle wirkt. Es kann sich dabei z.B. um eine Backenbremse, Scheibenbremse o.dgl. handeln. Durch deren guter Wirksamkeit bei hohen Drehzahlen (Motordrehzahl) kann sie besonders klein, leicht und billig bauen. Ihr Einsatz zwischen Getriebe und Motor erlaubt ein Maximum an integrierter kompakter Bauweise. Ausserdem ist die Bremse dort an einem gut zu belüftenden und zu kühlenden Ort. Selbstverständlich sind alternativ oder zusätzlich auch mechanische Bremsen direkt am Rad oder auf einer parallel zum Rad laufenden und mit diesem verbundenen Bremsscheibe möglich.

Eine komfortabler Radstand bei geringer Beanspruchung (Verschleiss) während Kurvenfahrten ergibt sich bei einem Abstand zwischen den Drehachsen der hintereinander liegenden Räder von ca. 180 bis 200 cm.

Ein kompaktes Schienenfahrzeug ergibt sich, wenn zwei Drehgestelle mit vorzugsweise je vier Rädern vorgesehen sind, wobei der Aufbau des Schienenfahrzeugs zwischen den beiden Drehgestellen wenigstens ein Gelenk für verbessertes Kurvenfahren aufweist.

Wenn bei einem mehrteiligen Schienenfahrzeug der Aufbau des Schienenfahrzeuges zwischen zwei Drehgestellen wenigstens zwei Gelenke aufweist, zwischen denen ein Fahrzeugabschnitt über gegebenenfalls nicht angetriebene Räder auf Schienen abgestützt ist, so kann die Transportleistung ökonomisch gesteigert werden.

Im Rahmen des Schutzbereiches der Patentansprüche liegen jedoch auch Varianten, bei denen alle Räder - gegebenenfalls einzeln - angetrieben sind. Eine bevorzugte Ausbildung ergibt dabei, dass alle angetriebenen Räder bzw. die zugehörigen Motore schlupf- bzw. drehmomentüberwacht und -gesteuert werden, so dass eine optimale Traktion über das gesamte Elektrofahrzeug erreicht wird.

Die Vorteile, die sich durch die Erfindung ergeben, werden im folgenden insbesondere auf Niederflur-Schienenfahrzeuge abgestellt, jedoch sind dem Fachmann nach Kenntnis dieser Anmeldung eine Vielzahl andere bzw. zusätzliche Vorteile für andere Elektrofahrzeuge klar, so dass die erfinderischen Effekte nicht nur auf Niederflur-Schienenfahrzeug beschränkt sind. Der Schutzumfang der Patentansprüche umfasst somit auch alle jene Fahrzeuge.

Weitere Details und Ausführungen der Erfindung sowie Varianten dazu ergeben sich aus den Patentansprüchen und der Zeichnung. Die dort dargestellten Figuren zeigen beispielhaft:
Fig. 1 einen Prinzipaufbau eines erfindungsgemässen Drehgestelles für ein Schienenfahrzeug mit Elektroantrieb in Draufsicht;
Fig.2 eine Seitenansicht zu Fig.1;
Fig.3 ein Schienenfahrzeug mit Gelenken im Aufbau;
Fig.4 eine Variante zum Aufbau nach Fig.3.

Die Figuren werden zusammenhängend und übergreifend beschrieben. Gleiche Bezugszeichen bedeuten gleiche Bauteile. Gleiche Bezugszeichen mit unterschiedlichen Indizes bedeuten ähnliche bzw. funktionsähnliche Bauteile. Die Erfindung ist auf die dargestellten Ausführungsbeispiele nicht eingeschränkt. Vor allem andere, nicht schienengebundene Elektrofahrzeuge und Kombination von erfindungsgemässen Antrieben mit herkömmlichen Antrieben sind mitumfaßt.

Die Erfindung beinhaltet Varianten mit Motoren auf jeder Seite eines Elektrofahrzeuges oder auch Varianten mit Motoren nur auf einer Seite des Fahrzeuges.

Das Prinzip einer bevorzugten Ausführungsform der Erfindung wird in Fig. 1 verdeutlicht: An einem erfindungsgemäss vorgesehenen Drehgestell 7, das mehr oder weniger drehbar mit dem Fahrzeugaufbau verbunden ist, sind über elastische Silentblöcke 15 a-c Motore 3a,b seitlich befestigt. Sie treiben über je ein Getriebe 5a,b und 5c,d je zwei Räder 2a,b und 2c,d an. Die Motor- bzw. Antriebswelle 4a,4b der Motore 3a,3b sind dazu beidseitig abstehend ausgebildet. Es liegt jedoch auch im Rahmen der Erfindung eine Variante mit einseitig oder beidseitig abragenden kurzen Wellenstücken mit einseitiger oder zweiseitiger Getriebeankupplung über eine Art Verzahnungskupplung o.dgl. Ebenso ist es denkbar, zwei Motore hinter einander vorzusehen, so dass eine scheinbar durchgehende Antriebswelle zwischen den Motoren getrennt ist.

Die Antriebswellen tragen ausserdem je eine symbolisch angedeutete Bremseinrichtung 9a, 9b, z.B. eine Scheibenbremse.

Die Getriebe 5a-d sind mit den Rädern 2a-d über symbolisch angedeutete elastische Kupplungen 8a-d verbunden, um sowohl dreidimensionale Schwingungen als auch Drehmomentschwankungen abzufedern.

Ein Schienenfahrzeug 10a,b gemäss Fig.3,4 verfügt über drei Fahrzeugabschnitte 12a-c, 12d-f, die über Gelenke 11a,b bzw. 11c,d untereinander verbunden sind. Die Gelenke dienen der Kurventauglichkeit der Schienenfahrzeuge 10a,b. Die Abschnitte 12b und 12e sind bedarfsweise über nicht angetriebene Räder 2e,f bzw. 2d,h über den Schienen 13 abgestützt. Es könnten aber auch einzel angetriebene Räder sein. Die Fahrzeugbodenoberkante liegt z.B. bei 30cm über Schienenniveau.

Bei Varianten, bei denen sich zwei Motore über die Fahrzeugmitte gegenüber liegen, werden diese - bevorzugt über eine Elektronik - so angesteuert, dass sich beim Kurvenfahren Differentialwerte bei den Antriebsmomenten bzw. Umfangsgeschwindigkeiten der Räder auf beiden Seiten ergeben. Weitere Varianten sind denkbar, bei denen z.B. Rutschkupplungen zwischen Motor und je einem Rad vorgesehen sind.

Weiters kann zur Ankopplung des Motors (3) an das Getriebe (5) eine Verzahnungskupplung (17) vorgesehen sein.

### Bezugszeichenliste

- **1 a,b**: Drehachse
- 2 a,b,c,d: Räder
- 3 a,b: Motore
- 4 a,b: Motor- bzw. Antriebswelle
- 5 a,b,c,d: Getriebe
- 6: Fahrtrichtung
- 7: Drehgestell
- 8 a,b,c,d: elastische Kupplung
- 9 a,b: Bremseinrichtung
- 10 a,b: Schienenfahrzeug
- 11 a,b,c,d: Gelenke
- 12 a,b,c,d,e,f: Fahrzeugabschnitt (Aufbau)
- 13: Schienen
- 14: Drehlagervorrichtung zur Anbindung des Drehgestells an den Rahmen oder Aufbau des Fahrzeuges
- 15: elastische Motorhalterungen
- 16: Fahrzeugtüren
- 17: Verzahnungskupplung

## Patentansprüche

1. Elektrisch antreibbares Schienenfahrzeug (10), zum Beispiel Niederflurstraßenbahn, mit wenigstens einem vierrädrigen, als Drehgestell ausgebildeten Rahmen, an dem Räder (2) von einem Elektromotor (3) über eine Antriebswelle (4), eine Kupplung (17) und ein Getriebe (5) antreibbar sind, wobei der Motor (3) und die Antriebswelle (4) in Fahrtrichtung und im Bereich zwischen zwei hintereinander angeordneten Rädem (2) des Rahmens, jedoch im wesentlichen seitlich an der Außenseite desselben angeordnet sind, **dadurch gekennzeichnet, daß** die Räder (2) als Losräder aufgebaut bzw. montiert sind und über je eine elastische Kupplung (8) mit dem zugeordneten Getriebe (5) verbunden sind, welches über eine Verzahnungskupplung (17) im wesentlichen starr mit dem zugeordneten Motor (3) verbunden ist.

2. Schienenfahrzeug nach Anspruch 1, **dadurch gekennzeichnet, daß** der Motor elastisch und ausschließlich an dem Drehgestell (7) gelagert ist.

3. Schienenfahrzeug mit wenigstens zwei antreibbaren, hintereinander angeordneten Rädern (2) des Drehgestells (7) nach Anspruch 1 oder 2, wobei die Motorwelle des Antriebsmotors (3) die Antriebswelle (4) bildet und über je ein Getriebe (5) mit den beiden Rädem (2) in Triebverbindung steht, **dadurch gekennzeichnet, daß** die elastische Kupplung (8) und das Getriebe (5) zum jeweils zugeordneten Rad koaxial angeordnet sind.

4. Schienenfahrzeug nach Anspruch 3, **dadurch gekennzeichnet, daß** der Abstand zwischen den Drehachsen (1a,b) der hintereinander angeordneten Räder (2a,b,c,d) ca. 180 bis 200cm beträgt.

5. Schienenfahrzeug nach einem der vorigen Ansprüche, **dadurch gekennzeichnet, daß** bei mehreren Elektromotoren die Elektromotore (3) und/oder die davon antreibbaren Räder (2) schlupf bzw. drehmomentüberwacht und über eine Steuerelektronik gesteuert sind.

6. Schienenfahrzeug nach einem der vorigen Ansprüche, insbesondere nach Anspruch 5, **dadurch gekennzeichnet, daß** zwei Drehgestelle (7) mit vorzugsweise je vier Rädern (2) vorgesehen sind, wobei der Aufbau des Schienenfahrzeuges (10) zwischen den beiden Drehgestellen (7) wenigstens ein Gelenk (11) aufweist.

7. Schienenfahrzeug (10) nach Anspruch 6, **dadurch gekennzeichnet, daß** der Aufbau des Schienenfahrzeuges (10) zwischen den beiden Drehgestellen (7) wenigstens zwei Gelenke (11) aufweist, zwischen denen ein Fahrzeugabschnitt (12) über gegebenenfalls nicht antreibbare Räder (2e,fg,h) auf Schienen (13) abstützbar ist.

## Revendications

1. Véhicule ferroviaire (10) à propulsion électrique, par exemple tramway à plate-forme basse, avec au moins un cadre réalisé sous la forme de bogie, à quatre roues, sur lequel des roues (2) sont susceptibles d'être entraînées depuis un moteur électrique (3) par l'intermédiaire d'un arbre d'entraînement (4), d'un accouplement (17) et d'une transmission (5), le moteur (3) et l'arbre d'entraînement (4) étant disposés dans la direction de roulage et dans la zone située entre deux roues (2), disposées l'une derrière l'autre, du cadre, cependant pratiquement radialement sur le côté extérieur de celui-ci, caractérisé en ce que les roues (2) sont réalisées ou montées en roues folles et sont reliées chacune, par un accouplement élastique (8), à la transmission (5) associée, qui est reliée, de façon pratiquement rigide, au moteur (3) associé, par l'intermédiaire d'un accouplement à denture (17).

2. Véhicule ferroviaire selon la revendication 1, caractérisé en ce que le moteur est monté élastiquement et exclusivement sur le bogie (7).

3. Véhicule ferroviaire équipé d'au moins deux roues (2) susceptibles d'être entraînées, disposées l'une derrière l'autre, du bogie (7) selon la revendication 1 ou 2, l'arbre moteur du moteur d'entraînement (3) constituant l'arbre d'entraînement (4) et étant relié en transmission, respectivement par une transmission (5), aux deux roues (2), caractérisé en ce que l'accouplement élastique (8) et la transmission (5) sont disposés coaxialement par rapport à la roue chaque fois associée.

4. Véhicule ferroviaire selon la revendication 3, caractérisé en ce que l'espacement entre les axes de rotation (1a, b) des roues (2a, b, c, d) disposées l'une derrière l'autre est d'environ 180 à 200 cm.

5. Véhicule ferroviaire selon l'une des revendications précédentes, caractérisé en ce que, dans le cas de plusieurs moteurs électriques, les moteurs électriques (3) et/ou les roues (2) susceptibles d'être entraînées par ceux-ci sont commandés avec une surveillance du glissement ou du couple et la commande se faisant par l'intermédiaire d'une électronique de commande.

6. Véhicule ferroviaire selon l'une des revendications précédentes, en particulier selon la revendication 5, caractérisé en ce que deux bogies (7), avec de préférence chacun quatre roues (2), sont prévus, la caisse du véhicule ferroviaire (10) présentant au moins une articulation (11) entre les deux bogies (7).

7. Véhicule ferroviaire (10) selon la revendication 6, caractérisé en ce que la caisse du véhicule ferroviaire (10) présente, entre les deux bogies (7), au moins deux articulations (11), entre lesquelles peut prendre appui sur des rails (13) un tronçon de véhicule (12), par l'intermédiaire de roues (2e,f,g,h), le cas échéant non susceptibles d'être entraînées.

## Claims

1. An electrically driven rail vehicle (10), e.g. a low-platform tramcar, comprising at least one frame formed as a bogie on which wheels (2) can be driven by an electric motor (3) via a drive shaft (4), a coupling (17) and a gear (5), said motor (3) and said drive shaft (4) being arranged in the direction of journey and within a region between two wheels (2) of the frame situated one behind the other, but substantially laterally at the external side of the latter, **characterised in that** said wheels (2) are constructed and mounted as loose wheels and are connected to the assigned gear (5) each via an elastic coupling (8), said gear being substantially rigidly connected to the assigned motor (3) by a gear coupling (17).

2. Rail vehicle according to claim 1, **characterised in that** said motor is elastically supported exclusively on said bogie (7).

3. Rail vehicle comprising at least two wheels (2) of said bogie (7) which can be driven and are situated one behind the other, according to claim 1 or 2, wherein the motor shaft of the drive motor (3) forms the drive shaft (4) drivingly connected to said two wheels (2) each via a gear (5) **characterised in that** said elastic coupling (8) and said gear (5) are coaxially arranged to the respective assigned wheel.

4. Rail vehicle according to claim 3, **characterised in that** the distance between the revolution axles (1a,b) of the wheels (2a,b,c,d) situated one behind the other amounts to ca. 180 to 200cm.

5. Rail vehicle according to any of the preceding claims, **characterised in that,** in the case of a plurality of electric motors, said electric motors (3) and/or the wheels driven by them are monitored as to slippage or torque, and are controlled by control electronic means.

6. Rail vehicle according to any of the preceding claims, particularly according to claim 5, **characterised in that** two bogies (7), having preferably four wheels (2) each, are provided, the construction of said rail vehicle (10) comprising at least one articulation (11) between the two bogies (7).

7. Rail vehicle (10) according to claim 6, **characterised in that** the construction of said rail vehicle (10) between the two bogies (7) comprises at least two articulations (11) between which a portion (12) of said vehicle is supported on rails (13) by, optionally not driven, wheels (2e,f,g,h).
